# EUROPÄISCHE PATENTSCHRIFT

(11) **EP 0 170 123 B1**
(45) Veröffentlichungstag und Bekanntmachung des Hinweises auf die Patenterteilung: **12.10.1988**
(21) Anmeldenummer: 85108639.7
(22) Anmeldetag: 11.07.1985
(51) Int. Cl.: E21F 11/00, E21F 15/08

(54) **Verfahren und Vorrichtung zum Abdichten von Dammbauwerken in untertägigen Strecken, insbesondere im Salzgebirge**
Process and device for sealing dams in under-ground galleries, especially in salt mines
Procédé et dispositif d'étanchéité des barrages dans les galeries souterraines, spécialement dans les salines

(30) Priorität: 28.07.1984 DE 3427978
(43) Veröffentlichungstag der Anmeldung: 05.02.1986
(73) Patentinhaber: Deutsche Gesellschaft zum Bau und Betrieb von Endlagern für Abfallstoffe mbH (DBE), D-3150 Peine 1 (DE)
(72) Erfinder: Schrimpf, Christian, Dr.-Ing., D-3200 Hildesheim (DE)
(74) Vertreter: König, Norbert, Dipl.-Phys. Dr.

(56) Entgegenhaltungen:
- DE-C- 195 434
- DE-C- 198 375
- US-A- 3 123 977

## Beschreibung

Die Erfindung betrifft ein Verfahren und eine Vorrichtung zum Abdichten von Dammbauwerken in untertägigen Strecken, insbesondere im Salzgebirge, gemäß Oberbegriffen der Ansprüche 1 und 3.

Im untertägigen Bergbau fällt den Querschnittsabdichtungen, in horizontalen Grubenbauen als Dämme oder Dammbauwerke bezeichnet, die Aufgabe zu, Hohlräume gegenüber Belastungsmedien, die Flüssigkeiten oder Gase sein können, abzudichten. Dabei wird dem Dammbaustoff sowohl die statische wie auch die dichtende Funktion zugeordnet. Hinsichtlich der Dichtigkeit stellten sich besonders im Kali- und Steinsalzbergbau häufig Mißerfolge ein. Diese sind in erster Linie darauf zurückzuführen, daß es bei den herkömmlichen gebirgsverbundenen Querschnittsabdichtungen im Kontaktbereich zwischen Damm und Gebirge infolge zu hoher Zugspannungen zu Rißbildungen kommt.

Im Fall eines imperfekten, d.h. permeablen Kontaktes zwischen dem dichten Dammkörper und dichten Gebirge wird die Dichtigkeit mit Hilfe von zusätzlichen Dichtungselementen bzw. Dichtungsmaßnahmen erreicht.

Zusätzliche Dichtungselemente dienen entweder als Ringdichtung für die Abdichtung der Kontaktzone am Umfang des Dammkörpers oder als Flächendichtung zur Abdichtung des ganzen Querschnittes einschließlich der Kontaktzone.

Vom psysikalischen Kontaktmechanismus des Dichtungsmittels her unterscheidet man Dichtungen mit reiner Adhäsionswirkung und Dichtungen mit Überdruckwirkung.

Bei Dichtungen mit reiner Adhäsionswirkung hält und dichtet das Dichtungsmittel in fester Form, wie z.B. Bitumen- oder Kunststoffbahnen und/oder Metallfolien, oder in plastisch bis zähflüssiger Form, wie z.B. Ton, Bitumen oder Sandasphalt, mittels Klebewirkung und eigener Stoffdichtigkeit an den bzw. zwischen den zu dichtenden undurchlässigen statischen Festkörpern. Differentialbewegungen zwischen Dammkörper und Gebirge im Zuge der statischen Lastaufnahme und Lastabtragung durch das Absperrbauwerk können die adhäsive Dichtwirkung beeinträchtigen. Ebenso können örtliche bzw. zonale mechanische Überbeanspruchungen der (originär dichten) statischen Widerlager die Wirkung einer Abdichtung beeinträchtigen.

Unter hohen mechanischen Beanspruchungen, hohen Flüssigkeitsdrücken bzw. steilen Druckgradienten, aber auch unter starken Verformungen bzw. Differentialbewegungen unter Last können also rein adhäsiv wirkende Dichtungssysteme unter dem Einfluß verschiedener Beschädigungsmechanismen ihre Wirksamkeit verlieren.

Bei den Dichtungen mit Überdruckwirküngsweise stehen die Dichtungsmittel in fester Form, wie z. B. Gummi-oder Kunststoffelemente oder in zähflüssiger Form, wie z. B. Bitumen, unter einem Überdruck gegenüber dem Druck des abzusperrenden flüssigen bzw. gasförmigen Belastungsmediums. Dieser Überdruck verhindert das Eindringen des Mediums in Kontaktfugen. Etwaige Adhäsionseigenschaften des Dichtungsmaterials können diesen Dichtungsmechanismus unterstützen.

Wenn und solange dieser Überdruck wirkt, behält eine solche Dichtung ihre Wirksamkeit.

Der Überdruck dieser Dichtungsart gegenüber dem Druck der abzusperrenden Medien kann erzeugt werden durch mechanisch wirkende Elemente, beispielsweise Hydraulikzylinder, hydrostatische Überdruckwirkung und physikalisch-chemische Wirkungen durch Quellen unter Überdruckentwicklung.

Besondere Probleme ergeben sich beim Abdichten im Salzgebirge, weil durch den Stoffaustausch zwischen Salzlauge und Gebirge Umläufigkeiten über das Gebirge auftreten.

Die DE-C-195 434 zeigt einen Dammverschluß, insbesondere für Salzbergwerke, bei dem der Schacht oder die Strecke vor einer Dammtür mit Tübbings oder Mauerwerk verkleidet ist. Die Dammtür legt sich mit ihrem Rahmen gegen einen Keilkranz. Die Abdichtung im Kontaktbereich zwischen Keilkranz und dem Gebirge erfolgt durch Pikotagen. Der Raum zwischen den Tübbings und dem Gebirge wird mit Zement ausgefüllt. In der Zementierung hinter den Tübbings oder dem Mauerwerk sind Luftkammern gebildet, die als Untersuchungs-und Preßkammern vorgesehen sind und dazu dienen, die Güte und Zuverlässigkeit des Abschlusses bzw. der Abdichtung zwischen dem Zement und dem Gebirge zu untersuchen. Sollte sich herausstellen, daß beispielsweise infolge Haarfugen das abzuschließende Wasser einsickert, so werden die Kammern mit Zement verfüllt, um wieder eine einwandfreie Abdichtung herzustellen, und man baut ein weiteres System von Tübbings an, um sich eine neue Untersuchungskammer zu schaffen. Nachteilig ist, daß beim Anstehen nicht vollständig gesättigter Salzlösungen infolge Hinterspülens der Pikotagen eine dauerhafte Abdichtung nicht erreicht werden kann.

Aus der DE-C-198 375 ist eine Grubendammanlage für in Stein- oder Kalisalz oder dergleichen oder in anderen löslichen Gebirgsschichten stehende Querschläge oder Strecken bekannt. Um zu verhindern, daß die Dammanlage durch das hinter dem Damm in dem ersoffenen Grubenraum stehende Wasser, das gewöhnlich nicht aus gesättigter Sole oder Lösung besteht und das Salzgebirge auflöst, undicht wird und nicht mehr gehalten werden kann, sind eine oder mehrere Rohrleitungen vom Tage aus vorgesehen, über die ein zwischen zwei Dämmen oder Dammtüren eingeschlossener Raum mit einer gesättigten Lösung derjenigen Salze, welche im Querschlag oder der Strecke anstehen, gefüllt und unter Druck gehalten wird. Hierdurch soll erreicht werden, daß durch die vorhandenen Risse nur gesättigte Lösungen nach dem ersoffenen und nach dem geschützten Grubenraum abfließen können und sich somit die vorhandenen Risse nicht vergrößern können. Da aber die innere Leibung des Dammes trotzdem mit der ungesättigten Einbruchslösung in Kontakt kommt, besteht die Gefahr von Umläufigkeiten.

Durch die DE-C-239 992 sind ein Verfahren und eine Vorrichtung zur Sicherung von zu schützenden Grubenräumen gegen ersoffene Grubenräume eines Salzbergwerkes bekannt. Zur Erzielung einer Abdichtung ist zwischen einer Dammtür und dem Wasser oder der Lauge ein Polster aus einem gegen Salze indifferenten gasförmigen oder flüssigen Körper vorgesehen. Als Gas wird Luft und als Flüssigkeit Öl vorgeschlagen. Ein Kompressor sorgt für die Aufrechterhaltung des Luftpolsters. Da die Abdichtung gegenüber Gasdruck außerordentlich schwierig ist und in söhligen oder schwach geneigten Strecken aufgrund der unterschiedlichen Dichten von Luft und Salzlauge das Gaspolster sich nicht über den gesamten Querschnitt aufbaut, ist eine zufriedenstellende Abdichtung nicht zu erreichen.

Die DD-B-135 103 betrifft ein Verfahren zur Abdichtung von Strecken in löslichen Gebirgsschichten. Vor einem statischen Widerlager ist ein Hohlraumabschnitt mit gegenüber dem Salzgebirge inertem Material (z.B. Bitumen) und anschließend mit gegenüber dem Salzgebirge übersättigten Pufferlauge angeordnet. Konvektion und Diffusion sind durch Ausfüllen des Hohlraumquerschnitts mit Haufwerk und Anordnung von Sperrmauern mit versetzten Öffnungen gering gehalten. Der ungesättigten Lauge wird die Möglichkeit zur Aufsättigung gegeben. Durch Anordnung eines Überdruckraumes, der mit einem gegenüber dem Gebirge und dem Bitumeninerten Material (Silikonöl) gefüllt ist, soll ein Eindringen von Lauge in den Bereich der Abdichtpackungen verhindert werden, solange der Überdruck gehalten werden kann. Durch Rohrleitungen werden von der Luftseite Druckmessungen, Probenahmen und Nachverpressungen von Pufferlauge vorgenommen, Nachverpressungen von inerten Abdichtmedien durchgeführt und ein Überdruck gegenüber dem Laugendruck erzeugt. Um Löseerscheinungen auszuschalten, ist ein langer Hohlraumabschnitt mit einer Stoßraumisolierung vorgesehen. Diese wird nicht vollständig bis an das statische Widerlager herangeführt, damit dem Abdichtmedium nicht die Möglichkeit genommen wird, den ausbruchsnahen Gebirgsbereich zu dichten. Um das Hinterkriechen der Stoßisolierung zu verhindern bzw. einzuschränken, ist die Isolierung mehrere Male in radial verlaufende Richtungsschlitze eingebunden, die mit Kunststoff verpreßt werden. Nachteilig ist, daß Überdruck im Dichtungssystem immer dem Druck anstehender Störfallmedien angepaßt werden muß, und zwar mit Hilfe von Pumpen, welche nicht wartungsfrei sind, den erforderlichen Druck nicht über Jahre aufrechterhalten können und nur einsetzbar sind, solange der Damm von einer Seite befahrbar ist.

Die Aufgabe der vorliegenden Erfindung besteht nun darin, ein Verfahren und eine Vorrichtung der eingangs genannten Art so auszubilden, daß sowohl für den Normallastfall als auch für den Druckbelastungsfall eine selbstdichtende und wartungsfreie Abdichtung mit sehr langer Lebensdauer erreicht wird.

Diese Aufgabe wird durch die Ausbildung gemäß Kennzeichen des Anspruchs 1 sowie des Anspruchs 3 gelöst.

Durch die erfindungsgemäßen Aufgabenlösungen ist gewährleistet, daß stets ein Dichtmittel-Überdruck gegenüber Druckbelastungen eines Belastungsmediums (Flüssigkeit und/oder Gas) vorhanden ist, sowohl im Falle geringer als auch hoher Druckbelastung durch das Belastungsmedium. Durch die erfindungsgemäße druckmäßige Verbindung zwischen Druckschacht und Belastungsmedium-Strecke ändert sich der Druck im Dichtungssystem unmittelbar mit dem Druck des Belastungsmediums, so daß sich stets selbstregelnd ein ausreichender Überdruck einstellt. Ein Einsatz von Pumpen ist überflüssig. Der vorgesehene Überdruck kann daher langfristig aufrechterhalten werden. Dichtmittelverluste, beispielsweise durch Widerlagerverschiebungen, Rißbildungen usw., die auch noch durch temperaturbedingte Viskositätsverringerungen begünstigt werden, werden durch die Dichtmittelsäule im Schacht, die einen Dichtmittelvorrat darstellt, selbsttätig ergänzt, so daß die Funktionstüchtigkeit der erfindungsgemäßen Abdichtung an den entscheidenden Kontaktstellen zwischen Dammbauwerk und Gebirge aufrechterhalten bleibt. Damit schafft die Erfindung ein inhärent sicheres Abdichtsystem.

Vorteilhafte und zweckmäßige Weiterbildungen der erfindungsgemäßen Aufgabenlösung sind in den Unteransprüchen 2 und 4 bis 18 angegeben.

Die Erfindung soll nachfolgend anhand der beigefügten Zeichnung, in der Ausführungsbeispiele dargestellt sind, näher erläutert werden.

### Es zeigt

Fig. 1 schematisch eine erste Ausführungsform der erfindungsgemäßen Vorrichtung mit einer gestrichelt eingezeichneten Variante, und
Fig. 2 eine zweite Ausführungsform der erfindungsgemäßen Vorrichtung mit Modifikationen.

Die in der Zeichnung (Fig. 1 und 2) dargestellte Vorrichtung zum Abdichten von Dammbauwerken in untertägigen Strecken, insbesondere im Salzgebirge 1, weist zwischen einem stationären Widerlager 2 und einem Hilfsdamm 4 einen Hohlraum 6 auf, der mit einem flüssigen bis zähflüssigen Dichtmittel 7 gefüllt ist und einen Druckschacht 8 aufweist, in dem eine Dichtmittelsäule 10 mit einer Höhe h steht. Der Druckschacht 8 ist oben geschlossen ausgebildet.

Das statische Widerlager 2 befindet sich auf der dem zu schützenden Streckenteil 12 zugewandten Seite des Hohlraumes 6, und der Hilfsdamm 4 schließt den Hohlraum 6 gegen den Streckenteil 14 mit dem eventuell zu erwartenden Belastungsmedium (Flüssigkeit und/oder Gas) ab.

Der über der Dichtmittelsäule 10 befindliche Teil des Druckschachtes ist über eine Verbindungsbohrung 16 mit dem Belastungsmedium - Streckenteil 14 verbunden.

Das statische Widerlager 2 gemäß Fig. 1 ist als paralleles, gebirgsverbundenes Widerlager und der Hilfsdamm als paralleler, gebirgsverbundener Damm ausgebildet. Andere bekannte Querschnittsformen des Widerlagers und des Hilfsdammes, wie ein- oder mehrfachkegelstumpfförmig, gezahnt usw. sind ebenfalls möglich.

Grundsätzlich ist jede Konstruktionsart möglich, die in der Lage ist, die auftretenden Druckbelastungen durch das Gebirge und Gase bzw. Flüssigkeiten aufzunehmen und in das umgebende Gebirge abzutragen.

Die Fig. 2 zeigt beispielhaft ein statisches Widerlager für Gas- bzw. Flüssigkeitsdruckbelastungen von ca. 100 bar in 4-fach-kegelstumpfförmiger Bauweise, das kraft-oder formschlüssig mit dem Gebirge verbunden ist. Das Widerlager kann beispielsweise eine Länge von ca. 13 m aufweisen und in Betonbauweise ausgeführt sein.

Der Hilfsdamm kann beispielsweise wegen der geringen Druckbelastung durch das Dichtmittel 1-fach-kegelstumpfförmig ausgebildet und kraft-oder formschlüssig mit dem Gebirge verbunden sein. Er kann beispielsweise eine Länge von ca. 4 m aufweisen und ebenfalls in Betonbauweise ausgeführt sein.

Im Falle eines formschlüssigen Verbundes kann eine Gleitschicht 17 zwischen Widerlager bzw. Hilfsdamm und Gebirge aus Asphaltplatten vorgesehen werden.

Um Dichtmittelverluste durch Eindringen von Dichtmittel in die Kontaktfugen zwischen Widerlager bzw. Hilfsdamm und Gebirge zu minimieren, können sowohl am statischen Widerlager als auch am Hilfsdamm hohlraumseitig Querschnittsabdichtungen 18 aus Sandasphalt vorgesehen werden, wie dies in der Fig. 2 schematisch dargestellt ist.

Die in der Zeichnung dargestellte Vorrichtung zum Abdichten wirkt wie folgt.

Im Normallastfall, wenn keine Druckbelastung durch ein anstehendes Belastungsmedium auftritt, steht das Dichtungsmittel im Hohlraum 6 zwischen dem statischen Widerlager 2 und dem Hilfsdamm 4 unter einem Überdruck, der sich aus dem hydrostatischen Druck der Dichtmittelsäule 10 der Höhe h ergibt und gegeben ist durch folgende Gleichung:
mit P_{ü} = Überdruck
p_{D} = Dichte des Dichtmittels
h = Höhe der Dichtmittelsäule
g = Erdbeschleunigung

Dieser Überdruck P_{ü} entspricht auch dem maximalen Differenzdruck über dem Hilfsdamm, welcher statisch diesem Differenzdruck entsprechend ausgelegt ist.

Der Druckschacht 8 und das Streckenteil 14 für das Belastungsmedium bilden über die Verbindungsbohrung 16 ein System nach Art kommunizierender Röhren. Ist das Streckenteil 14 mit Belastungs - Flüssigkeit gefüllt und steigt der Flüssigkeitsdruck Pₒ, so wird die Flüssigkeit abhängig von der Höhe dieses Druckes in der Verbindungsbohrung 16 hochgedrückt und in den Druckschacht gepreßt. Dort übt sie einen gegenüber dem Druck Pₒ um AP = _{PF} . h . g reduzierten Druck auf die Dichtmittelsäule aus. Der resultierende absolute Druck Pₐ im Dichtmittel 7 am Hilfsdamm 8 beträgt dann

Unabhängig von der Höhe des Flüssigkeitsdruckes im Lastfalle Pₒ stellt sich somit selbstregelnd über dem Hilfsdamm ein Differenzdruck bzw. im Hohlraum 6 ein Überdruck ein, der gegenüber dem oben in der Gleichung (1) angegebenen Überdruck für den Normallastfall um den hydrostatischen Druck der Belastungs-Flüssigkeitssäule mit einer Höhe h in der Verbindungsbohrung 16 verringert ist. Dieser Überdruck P_{OL} ergibt sich somit im Belastungsfall zu mit p_{F} = Dichte der Flüssigkeit

Ist das Belastungsfallmedium ein Gas, so ergibt sich ein Überdruck P_{OL} von mit _{PG} = Dichte des Gases

Um stets einen Überdruck im Lastfalle zu haben, muß pp > _{PF} und > _{PG} gewählt werden.

Ist der Druck der Belastungs - Flüssigkeit nicht so groß, daß die Flüssigkeit in den Druckschacht gedrückt wird, so stellt sich ein Überdruck ein, der gegenüber dem Überdruck im Normalfall ohne Druckbelastung durch eine Belastungs-Flussigkeit um den sich aus der jeweiligen Standhöhe h_{F} der Flüssigkeit in der Verbindungsbohrung 16 ergebenden hydrostatischen Druck

### verringert ist.

Der Überdruck für diesen Fall ergibt sich also zu

In der Gleichung (5) ist P_{OL} positiv für h . _{PD} >

Man erkennt hieraus, daß der Abstand der Einmündung der Verbindungsbohrung in den Druckschacht für Belastungsfallflüssigkeit zum Pegel des Dichtmittels im Druckschacht 8 nicht so groß werden darf, daß h . pₒ < h_{F} . p_{F} wird, weil dann ein Differenzdruck von 0 über dem Hilfsdamm oder ein Unterdruck im Hohlraum 6 entsteht, wodurch die Dichtwirkung der Abdichtvorrichtung aufgehoben wird. Dies kann vermieden werden, wenn der Verbindungskanal 16 etwa in Höhe des Dichtmittelpegels in den Druckschacht 8 mündet.

Bei gasförmigen Belastungsmedien gilt praktisch stets die Gleichung (3).

Sollten Dichtmittelverluste auftreten, beispielsweise durch Wiederlagerverschiebung im Belastungsfall oder durch Eindringen von Dichtmittel in Risse und dergleichen, wobei die Verluste durch temperaturbedingte Viskositätsverringerungen noch begünstigt werden, so werden diese aus der Dichtmittelsäule 10, die einen Dichtmittelvorrat bildet, selbsttätig ausgeglichen. Damit ist die beschriebene Abdichtvorrichtung besonders geeignet für Endlagerbergwerke, in denen mit erhöhten Temperaturen durch Nachzerfallswärme gerechnet werden muß. Eine Wartung der später unter Umständen nicht mehr zugänglichen Abdichtvorrichtung ist somit nicht notwendig.

Zur weiteren Erhöhung der Sicherheit der Abdichtvorrichtung können zusätzliche Rohrleitungen 19 (Fig. 1) zum Nachfüllen von Dichtmittel im Druckschacht, insbesondere während der Zeit der Befahrbarkeit des Dammbauwerkes, vorgesehen werden. Notwendig sind solche Rohrleitungen allerdings nicht.

Als Dichtmittel werden flüssige bis zähflüssige Stoffe, beispielsweise Bitumen und Asphalt, verwendet.

Als Dichtmittel können Asphalte aus Normenbitumen und Kalksteinmehlfüller (Dichte: 1,4 t/m³) bzw. Schwerspatmehlfüller (Dichte: 2,3 t/m3) eingesetzt werden, wobei die gewünschte Asphaltdichte durch einen entsprechenden Füllerzusatz zwischen den genannten Werten eingestellt werden kann.

Die Dichte einer gesättigten Salzlösung hängt von der Zusammensetzung ab und kann in der Größenordnung von 1,35 t/m³ liegen.

Wählt man z. B. einen Überdruck Pü von 5 bar, so muß die Höhe h der Dichtmittelsäule (Dichte des Asphalts z.B.: 1,8 t/m³) ca. 29 m betragen. Daraus resultiert ein Überdruck P_{OL} im Belastungsfall durch Flüssigkeiten (Dichte: 1,35 t/m³) von ca. 1,3 bar. Im Falle der Druckbelastung durch Gase gilt aufgrund der geringen Dichte von Gasen praktisch Pü = P_{ÜL}.

Der Druckschacht 8 ist in der Zeichnung als oben geschlossener Schacht dargestellt. Er kann grundsätzlich beliebig hoch sein und auch bis zur Erdoberfläche 11 geführt werden, wie dies gestrichelt in der Fig. 1 angedeutet ist. Der Druckschacht kann ausgebaut oder verrohrt sein. Eine Verrohrung wird insbesondere bei einer Führung bis zur Erdoberfläche erfolgen.

Der Durchmesser des Druckschachtes kann grundsätzlich beliebig sein. Er richtet sich im wesentlichen nach den zu erwartenden Dichtmittelverlusten. Mit zunehmendem Durchmesser nimmt der Einfluß der Dichtmittelverluste auf die Höhe der Dichtmittelsäule h ab. Der Durchmesser kann beispielsweise 3 m betragen.

Die Verbindung zwischen Druckschacht 8 und Streckenteil 14 kann außer als Bohrung 16, wie oben beschrieben, auch als bergmännisch aufgefahrene Strecken 20 und Schächte 22 ausgebildet sein, wie dies in der Fig. 2 strichpunktiert eingezeichnet ist.

Die Verbindung, ob als Bohrung oder als Strecke und Schacht ausgebildet, kann - wie der Schacht - ausgebaut oder verrohrt sein.

Die Verbindung zwischen oberem Teil des Druckschachtes und dem Streckenteil 14 kann außer durch eine Bohrung 16 oder einen Schacht 20 und eine Strecke 22 auch durch eine Rohrverbindung 24 (gestrichelt in der Fig. 2 eingezeichnet) vom Streckenteil 14 durch den Hilfsdamm 4, durch den Hohlraum 6 und den Schacht 8 bis in den oberhalb des Pegels der Dichtmittelsäule 10 befindlichen Schachtteil erfolgen.

## Patentansprüche

1. Verfahren zum Abdichten von Dammbauwerken in untertägigen Strecken, insbesondere im Salzgebirge, bei dem in einen Hohlraum (6) ein flüssiges Dichtmittel (7) gefüllt und unter Überdruck gegenüber dem Druck eines Belastungsmediums gehalten wird, dadurch gekennzeichnet, daß der Überdruck durch einen das Dichtmittel (7) beaufschlagenden, voreinstellbaren Druck und durch den vom Belastungsmedium ausgeübten Druck erzeugt wird.

2. Verfahren nach Anspruch 1, dadurch gekennzeichnet, daß der voreinstellbare Druck durch den hydrostatischen Druck einer mit dem im Hohlraum (6) befindlichen flüssigen Dichtmittel in Verbindung stehenden Säule (10) aus Dichtmittel erzeugt wird.

3. Vorrichtung zum Abdichten von Dammbauwerken in untertägigen Strecken, insbesondere im Salzgebirge, mit einem mit Dichtmittel (7) gefüllten und unter Überdruck gehaltenen Hohlraum (6), der zwischen einem zu schützenden Teil (12) der Strecke und einem anderen Teil (14) der Strecke angeordnet ist, in dem ein Belastungsmedium anstehen kann, dadurch gekennzeichnet, daß der Hohlraum (6) einen Druckschacht (8) aufweist, in dem das Dichtmittel (7) bis zu einer bestimmten Höhe (h) ansteht und dessen über dem Dichtmittelpegel befindliches Teil mit der für das Belastungsmedium vorgesehenen Strecke (14) verbunden ist.

4. Vorrichtung nach Anspruch 3, dadurch gekennzechnet, daß der Hohlraum (6) auf der benachbart zum zu schützenden Teil (12) der Strecke gelegenen Seite von einem an sich bekannten statischen Widerlager (2) und auf der gegenüberliegenden, dem Belastungsmedium zugewandten Seite von einem Hilfsdamm (4) begrenzt ist.

5. Vorrichtung nach Anspruch 4, dadurch gekennzeichnet, daß das statische Widerlager (2) zur Aufnahme der statischen Gesamtlast von Dichtmittel (7) und Belastungsmedium ausgelegt ist.

6. Vorrichtung nach Anspruch 4, dadurch gekennzeichnet, daß der Hilfsdamm (4) zur Aufnahme des maximalen Differenzdruckes zwischen Druck im Hohlraum und Druck im Streckenteil (14) für das Belastungsmedium ausgelegt ist.

7.Vorrichtung nach Anspruch 4 oder 5, dadurch gekennzeichnet, daß das statische Widerlager (2) ein gebirgsverbundenes, paralleles oder mehrfach-kegelstumpfförmiges Widerlager ist.

8. Vorrichtung nach Anspruch 4 oder 6, dadurch gekennzeichnet, daß der Hilfsdamm (4) als gebirgsverbundener, paralleler oder kegelstumpfförmiger Damm ausgebildet ist.

9. Vorrichtung nach einem der Ansprüche 4 bis 8, dadurch gekennzeichnet,daß bei einem formschlüssigen Verbund zwischen Widerlager (2) bzw. Hilfsdamm (4) und Gebirge (1) eine Gleitschicht (17) bspw. aus Asphaltplatten, vorgesehen ist.

10. Vorrichtung nach einem der Ansprüche 4 bis 9, dadurch gekennzeichnet, daß am statischen Widerlager (2) und/oder am Hilfsdamm (4) hohlraumseitig zusätzliche Querschnittsabdichtungen (18), beispielsweise aus Sandasphalt, zum Verhindern eines Eindringes von Dichtmittel in die Kontaktfugen zwischen Widerlager bzw. Hilfsdamm und Gebirge angeordnet sind.

11. Vorrichtung nach Anspruch 3, dadurch gekennzeichnet, daß das obere Ende des Druckschachtes (8) geschlossen ausgebildet ist.

12. Vorrichtung nach Anspruch 3 oder 11, dadurch gekennzeichnet, daß der Druckschacht (8) bis zur Erdoberfläche (11) geführt ist.

13. Vorrichtung nach Anspruch 3, dadurch gekennzeichnet, daß zur Verbindung des über der Dichtmittelsäule (10) befindlichen Druckschachtteiles und der Belastungsmedium-Strecke (14) ein im Gebirge (1) ausgebildeter Kanal (16, 20, 22) vorgesehen ist.

14. Vorrichtung nach Anspruch 13, dadurch gekennzeichnet, daß der Verbindungskanal (16, 20) etwa in Höhe des Dichtmittelpegels in den Druckschacht (8) mündet.

15. Vorrichtung nach Anspruch 13 oder 14, dadurch gekennzeichnet, daß der Verbindungskanal winklig, beispielsweise in Form bergmännisch aufgefahrener Strecken (20) und Schächte (22), oder als schräge Verbindungsbohrung (16) ausgebildet ist.

16. Vorrichtung nach einem der Ansprüche 3 und 11 bis 15, dadurch gekennzeichnet, daß ein Ausbau oder eine Verrohrung des Druckschachtes (8) und/oder des Verbindungskanals (16, 20, 22) vorgesehen ist.

17. Vorrichtung nach Anspruch 3, dadurch gekennzeichnet, daß zur Verbindung des über der Dichtmittelsäule (10) befindlichen Druckschachtteiles und der Belastungsmedium-Strecke (14) eine von der Strecke (14) durch den Hilfsdamm (4), den Hohlraum (6) und den Schacht (8) bis oberhalb der Dichtmittelsäule (10) gelegte Rohrverbindung (24) vorgesehen ist.

18. Vorrichtung nach Anspruch 3, dadurch gekennzeichnet, daß das Dichtmittel (7) eine größere Dichte aufweist als das Belastungsmedium.

## Claims

1. Method of sealing off roadway constructions in underground workings, more especially in salt mines, by which a liquid sealant (7) is introduced into a cavity (6) and is maintained under excess pressure as compared with the pressure of a loading medium, characterised in that the excess pressure is produced by a pre-adjustable pressure affecting the sealant (7) and by the pressure exerted by the loading medium.

2. Method according to claim 1, characterised in that the preadjustable pressure is produced by the hydrostatic pressure of a column (10) of sealant which is in communication with the liquid sealant disposed in the cavity (6).

3. Means for sealing off roadway constructions in underground workings, more especially in salt mines, with a cavity (6) which is filled with sealant (7) and is maintained under excess pressure, the said cavity being arranged between a section (12) of the working which is to be protected and another section (14) of the working in which a loading medium may naturally occur, characterised in that the cavity (6) comprises a pressure shaft (8), in which the sealant (7) occurs up to a certain height (h) and of which the part disposed above the level of the sealant is connected to the section (14) provided for the loading medium

4. Means according to claim 3, characterised in that the cavity (6) on the side adjoining that part (12) of the working which is to be protected is limited by a static support (2) as known per se and on the opposite side facing the loading medium by an auxiliary barrier or dam (4).

5. Means according to claim 4, characterised in that the static support (2) is designed for accommodating the total static load of sealant (7) and loading medium.

6. Means according to claim 4, characterised in that the auxiliary barrier or dam (4) is designed for absorbing the maximum differential pressure between pressure in the cavity and pressure in the drift section (14) for the loading medium.

7. Means according to claim 4 or 5, characterised in that the static support (2) is a parallel or severally frustoconical support connected to the bedrock.

8. Means according to claim 4 or 6, characterised in that the auxiliary barrier or dam (4) is constructed as a parallel or frustoconical barrier connected to the bedrock.

9. Means according to one of the claims 4 to 8, characterised in that, with a form-locking bonding between support (2) or auxiliary dam (4) and bedrock (1), a friction layer (17), for example, of asphalt sheets, is provided.

10. Means according to one of claims 4 to 9, characterised in that, on the excavation side, the static support (2) and/or the auxiliary dam (4) have arranged thereon additional cross-section sealants, for example, of sand-asphalt, for preventing penetration of sealant into the contact joints between support or auxiliary dam and bedrock.

11. Means according to claim 3, characterised in that the upper end of the pressure shaft (8) is of closed construction.

12. Means according to claim 3 or 11, characterised in that the pressure shaft (8) extends to the earth's surface (11).

13. Means according to claim 3, characterised in that a channel (16, 20, 22) formed in the bedrock (1) is provided for connecting that part of the pressure shaft situated above the sealant column (10) and the loading medium section (14).

14. Means according to claim 13, characterised in that the connecting passage (16, 20) opens into the pressure shaft (8) approximately at the height of the sealant level.

15. Means according to claim 13 or 14, characterised in that the connecting passage is formed at an angle, for example, in the form of galleries (20) and shafts (22) as used by miners, or as an inclined connecting bore (16).

. 16. Means according to one of the claims 3 and 11 to 15, characterised in that a walling or a casing of the pressure shaft (8) and/or of the connecting bore or passage (16, 20, 22) is provided.

17. Means according to claim 3, characterised in that, for connecting that part of the pressure shaft which is disposed above the sealant column (10) and the loading medium section (14), a pipe connection (24) is provided, which is laid from the section (14), through the auxiliary dam (4), the cavity (6) and the shaft (8) to above the sealant column (10).

18. Means acording to claim 3, characterised in that the sealant (7) has a greater density than the loading medium.

## Revendications

1. Procédé pour assurer l'étanchéité de structures de barrage dans des galeries souterraines, notamment dans des salines, selon lequel un volume creux (6) est rempli d'un agent d'étanchéité liquide (7) qui est maintenu en surpression par rapport à la pression d'un milieu de sollicitation, caractérisé en ce que la surpression est produite par une pression préréglable et agissant sur l'agent d'étanchéité (7) et par la pression exercée par le milieu de sollicitation.

2. Procédé selon la revendication 1, caractérisé en ce que la pression préréglable est produite par la pression hydrostatique d'une colonne (10) d'agent d'étanchéité, placée en liaison avec l'agent d'étanchéité liquide se trouvant dans le volume creux (6).

3. Dispositif pour assurer l'étanchéité de structures de barrage dans des galeries souterraines, notamment dans des salines, comportant un volume creux (6) rempli d'agent d'étanchéité (7), maintenu en surpression et qui est disposé entre une partie (12) de galerie à protéger et une autre partie (14) de la galerie, où peut se trouver un milieu de sollicitation, caractérisé en ce que le volume creux (6) comporte un puits de pression (8) dans lequel se trouve l'agent d'étanchéité (7) jusqu'à une hauteur déterminée (h) et dont la partie située au-dessus du niveau de l'agent d'étanchéité est reliée à la galerie (14) prévue pour le milieu de sollicitation.

4. Dispositif selon la revendication 3, caractérisé en ce que le volume creux (6) est délimité, sur le côté situé adjacent à la partie (12) de galerie à protéger, par un contre-appui statique (2) connu en soi et, sur le côté opposé et dirigé vers le milieu de sollicitation, par un barrage auxiliaire (4).

5. Dispositif selon la revendication 4, caractérisé en ce que le contre-appui statique (2) est agencé de manière à absorber la charge totale statique de l'agent d'étanchéité (7) et du milieu de sollicitation.

6. Dispositif selon la revendication 4, caractérisé en ce que le barrage auxiliaire (4) est agencé de manière à absorber la pression différentielle maximale entre la pression régnant dans le volume creux et la pression régnant dans la partie de galerie (14) contenant le milieu de sollicitation.

7. Dispositif selon la revendication 4 ou 5, caractérisé en ce que le contre-appui statique (2) est un contre-appui lié à la roche, parallèle ou ayant la forme de plusieurs troncs de cône.

8. Dispositif selon la revendication 4 ou 6, caractérisé en ce que le barrage auxiliaire (4) est agence comme un barrage lié à la roche, parallèle ou en forme de tronc de cône.

9. Dispositif selon une des revendications 4 à 8, caractérisé en ce que, dans le cas d'une liaison par conjugaison de formes entre le contre-appui (2) ou le barrage auxiliaire (4) et la roche (1), il est prévu une couche de glissement (17), formée par exemple de plaques d'asphalte.

10. Dispositif selon une des revendications 4 à 9, caractérisé en ce qu'il est prévu, sur le contre-appui statique (2) et/ou sur le barrage auxiliaire (4), du côté du volume creux, des étanchéités de section droite additionnelles (18), par exemple en asphalte sableux, pour empecher une pénétration d'agent d'étanchéité dans les joints de contact entre le contre-appui ou le barrage auxiliaire et la roche.

11. Dispositif selon la revendication 3, caractérisé en ce que l'extrémité supérieure du puits de pression (8) est fermée.

12. Dispositif selon la revendication 3 ou 11, caractérisé en ce que le puits de pression (8) est prolongé jusqu'à la surface de sol (11).

13. Dispositif selon la revendication 3, caractérisé en ce que, pour une liaison de la partie de puits de pression se trouvant au-dessus de la colonne d'agent de pression (10) et de la galerie à milieu de sollicitation (14), il est prévu un canal (16, 20, 22) formé dans la roche (1).

14. Dispositif selon la revendication 13, caractérisé en ce que le canal de liaison (16, 20) débouche à peu près à la hauteur du niveau d'agent d'étanchéité dans le puits de pression (8).

15. Dispositif selon la revendication 13 ou 14, caractérisé en ce que le canal de liaison est réalisé avec un profil anguleux, par exemple sous la forme de galeries (20) et de puits (22) accessibles par les mineurs, ou bien sous la forme d'un trou de liaison incliné (16).

16. Dispositif selon une des revendications 3 et 11 à 15, caractérisé en ce qu'il est prévu un cuvelage ou un tubage du puits de pression (8) et/ou du canal de liaison (16,20,22).

17. Dispositif selon la revendication 3, caractérisé en ce que, pour la liaison de la partie de puits de pression se trouvant au-dessus de la colonne d'agent d'étanchéité (10) et la galerie à milieu de sollicitation (14), il est prévu une liaison tubulaire (24) s'étendant depuis la galerie (14), au travers du barrage auxiliaire (4), du volume creux (6) et du puits (8), jusqu'au-dessus de la colonne d'agent d'étanchéité (10).

18. Dispositif selon la revendication 3, caractérisé en ce que l'agent d'étanchéité (7) a une densité supérieure à celle du milieu de sollicitation.
